# EUROPÄISCHE PATENTSCHRIFT

(11) **EP 0 635 320 B1**
(45) Veröffentlichungstag und Bekanntmachung des Hinweises auf die Patenterteilung: **19.11.1997**
(21) Anmeldenummer: 94111292.2
(22) Anmeldetag: 20.07.1994
(51) Int. Cl.: B21D 24/08

(54) **Blechhalter für einfachwirkende Pressen, insbesondere für mechanische Pressen und Transferpressen**
Pressure pad for single-acting presses in particular for mechanical and transfer presses
Serre-flan pour presses à simple effet en particulier pour presses mécaniques et presses de transfert

(30) Priorität: 24.07.1993 DE 4324963
(43) Veröffentlichungstag der Anmeldung: 25.01.1995
(73) Patentinhaber: Umformtechnik ERFURT GmbH, D-99086 Erfurt (DE)
(72) Erfinder: Menger, Eckhard, D-99086 Erfurt (DE); Geist, Gregor, D-99428 Hopfgarten (DE); Hoyer, Uwe, Dr., D-99094 Erfurt (DE); Petter, Wieland, Dr., D-99089 Erfurt (DE); Müller, Markus, Dr., D-99097 Erfurt (DE)

(56) Entgegenhaltungen:
- EP-A- 0 173 755
- EP-A- 0 417 752
- EP-A- 0 510 507
- EP-A- 0 515 881
- DD-A- 267 205
- US-A- 1 778 358

## Beschreibung

Die Erfindung betrifft einen Blechhalter in Kombination mit einer einfachwirkenden Presse nach dem Oberbegriff des Anspruchs 1 bzw. 2, insbesondere mit einer mechanischen Presse und Transferpresse zur Blechumformung, zum Gegenhalten während des Umformvorganges, zum Auswerfen der Blechteile nach Beendigung des Umformvorganges mit der Hauptfunktion der energiearmen Blechhaltung für große Kräfte.

Nach der DD-Patentschrift 267 205 ist bereits ein solcher hydraulischer Blechhalter für einfachwirkende Pressen bekannt, der während des Ziehvorganges ein Verspannen des Werkstückes gegen den Stößel und damit die Blechhaltung erreicht, ohne daß der Stößel gegen diese Kraft arbeiten muß.
Die Lösung dazu besteht darin, daß der Pressenstößel und die Druckbolzenplatte über mindestens zwei Arbeitszylinder so in Wirkverbindung stehen, daß die Druckbolzenplatte über ein Verbindungselement mit einer Traverse in Wirkverbindung steht, an die die Kolbenstange des jeweiligen Arbeitszylinders angelenkt ist, wobei derselbe fest mit dem einen Ende der zugehörigen Verbindungsstange verbunden ist, während das andere Ende der Verbindungsstange am Pressenstößel angeordnet ist und daß unterhalb der Druckbolzenplatte ein fest mit derselben verbundener Kolben angeordnet ist, der in einem Pneumatikzylinder geführt ist.
Die Anbindung der Koppelstangen ist bei dieser Lösung aufwendig. Weiterhin wird durch den Raumbedarf der Koppelstangen im Umfeld des Werkzeugraumes die Ständerweite der Presse vergrößert, der freie Bereich der Werkzeugraumumgebung beeinflußt und die Führungsbahnen des Stößels werden nach außen verlagert. Für die Blechhaltertraverse sind unterhalb des Tisches zusätzliche Führungen erforderlich.
Das Problem der Erfindung liegt darin, ebenfalls während des Ziehvorganges einer einfachwirkenden Presse bzw. einer einfachwirkenden Ziehstufe einer Transferpresse ein Verspannen des Werkstückes gegen den Stößel und damit die Blechhaltung zu erreichen, ohne daß der Stößel gegen diese Kraft arbeiten muß sowie dabei ohne die Verbindung zwischen Pressenstößel und Druckbolzenplatte auszukommen, um die Ständerweite der Presse zu reduzieren und gleichzeitig die Lage der Stößelführung und den freien Bereich zwischen Seitenständer und Schiebetisch bzw. Seitenständer und Tragschiene nicht zu beeinflussen.
Erfindungsgemäß wird das durch die in den Patentansprüchen 1 bzw. 2 beschriebenen Merkmale erreicht. Weitere vorteilhafte Ausgestaltungen der Erfindung sind in den Ansprüchen 3 bis 7 beschrieben.

Nachfolgend wird die Erfindung anhand von zwei Ausführungsbeispielen näher erläutert. Die zugehörigen Zeichnungen zeigen:
- Fig. 1:: Prinzipdarstellung des Blechhalters mit einseitig druckbeaufschlagbaren Arbeitszylindern und Kissenaggregat für die Ziehkissenaufwärtsbewegung sowie einer direkten Verbindung zwischen Kolbenstange jedes Arbeitszylinders mit einem Druckpunkt des Getriebes.
- Fig. 2:: Prinzipdarstellung des Blechhalters mit zweiseitig druckbeaufschlagbaren Arbeitszylindern und einer geführten Platte zur Verbindung der Arbeitszylinder mit dem Getriebe
- Fig. 3:: Darstellung des Getriebes im unteren und oberen Totpunkt
- Fig. 4:: Weg-Zeit-Diagramm des Stößels und des Blechhalters

### 1. Ausführungsbeispiel

In der Figur 1 ist neben der Blechhalterlösung der grundsätzliche Pressenaufbau dargestellt, bestehend aus dem Pressengestell 3, dem Pressenantrieb 1 mit der Antriebswelle 27 und dem Pressenstößel 2 mit dem Oberwerkzeug 4. Auf dem Pressentisch 18 ist der Schiebetisch 19 gelagert, der das Unterwerkzeug 7 trägt. In diesem Unterwerkzeug 7 ist der Blechhalterrahmen 6 angeordnet, auf dem eine Platine 5 liegt. Der Blechhalterrahmen 6 ist über Zwischenbolzen 8 und Druckbolzen 9 mit der Druckbolzenplatte 17 verbunden. Unterhalb des Pressentisches 18 ist zur Umwandlung von rotatorischer in translatorische Bewegung ein Getriebe angeordnet, welches über ein Koppelgetriebe 22, hier als Kegelradgetriebe ausgebildet, mit der Antriebswelle 27 des Pressenantriebes 1 in Wirkverbindung steht. Die Übersetzung des Koppelgetriebes 22 wird so gewählt, daß das Drehmoment minimiert wird.
Zwischen dem Getriebe und der Druckbolzenplatte 17 sind zwei oder vier Arbeitszylinder 14 mit jeweils beidseitigen Kolbenstangen angeordnet, wodurch ein gegenseitiges Abstützen gewährleistet wird. Der Arbeitskolben 15 jedes Arbeitszylinders 14 ist getriebeseitig druckbeaufschlagbar. Dazu stehen die entsprechenden Zylinderräume mit einem Regelkreis, bestehend aus einem Druckbegrenzungsventil 13 und einem elektrischen Druck-Meßwertaufnehmer 21 einer Steuer- und Regeleinheit 10, einem hydraulischen Steuerblock 16, einem Hydraulik-Druckerzeuger 11, einer hydraulischen Steuerungs- und Dämpfungseinrichtung 24, die bei Bedarf mit einer Rückzugseinrichtung ausgestaltet werden kann, und einem Pneumatikdruckgefäß 25, in Wirkverbindung.
Weiterhin ist die Druckbolzenplatte 17 über eine Kolbenstange 41 mit dem Kissenaggregat 23 in pneumatischer Ausführung für die Erzeugung der Ziehkissenaufwärtsbewegung und der Auswerfkraft verbunden. Die Kolbenstange 41 steht gleichzeitig mit einem elektrischen Weg-Meßwertaufnehmer 20 in Wirkverbindung, der wiederum an die Steuer- und Regeleinheit 10 angeschlossen ist.
Das Getriebe zur Umwandlung von rotatorischer in translatorische Bewegung ist vorzugsweise als Hebelgetriebe ausgebildet.
Vom Koppelgetriebe 22 wird die Drehbewegung auf die Antriebswelle 30 übertragen. An der Antriebswelle 30 ist eine Kurbel 31 fest angeordnet, deren anderes Ende über eine Koppelstange 32 mit einem im Drehpunkt 33 gelagerten Schwinghebel 34 in Wirkverbindung steht. Das freie Ende des Schwinghebels 34 ist über eine Lasche 35 mit einem Hebelarm 36a eines Winkelhebels 36 verbunden, der in einem Drehpunkt 29 gelagert ist. Der andere Hebelarm 36b ist über eine Lasche 37 mit dem freien Ende eines auf der Antriebswelle 30 drehbar gelagerten Schwinghebels 38 verbunden. Im mittleren Bereich des Schwinghebels 38 ist eine Pleuelstange 39 angeordnet, die mit ihrem anderen Ende an den Druckpunkt 28 angelenkt ist. Die Kolbenstange 12 jedes Arbeitszylinders 14 ist direkt mit einem Druckpunkt 28 des Getriebes verbunden. Entsprechend der Anzahl der Arbeitszylinder 14 des Blechhalters und/oder zur Untersetzung sind dem Getriebe in bekannter Weise und deshalb nicht dargestellte Getrieberäder vorschaltbar. Die Verbindung eines Druckpunktes 28 mit den Kolbenstangen 12 der Arbeitszylinder 14 ist alternativ auch über eine geführte Platte 26 zu gestalten, wie in Figur 2 dazu dargestellt.
Zu Beginn der Abwärtsbewegung des Pressenstößels 2 befinden sich die Arbeitszylinder 14 in einer Ruhestellung, wie aus Fig. 4 ersichtlich ist. Der Druckpunkt 28 des Getriebes durchläuft dabei eine Rastphase. Die Arbeitskolben 15 stehen dabei in einer Mittelstellung.
Vor dem Aufsetzen des Oberwerkzeuges 4 auf die Platine 5 beginnt die Vorbeschleunigung der bewegten Elemente des Blechhalters. Die Vorbeschleunigung wird durch die Kinematik im Getriebe realisiert.

Der Beginn der Vorbeschleunigung wird so gewählt, daß nach ca. 30 mm Weg die bewegten Teile des Blechhalters auf ca. 80% der Stößelgeschwindigkeit beschleunigt worden sind.
In dieser Phase beginnt in den Arbeitszylindern 14 der Druckaufbau entsprechend vorgegebenen Sollwerten.
Das Getriebe ist so ausgelegt, daß es vom Beginn des Kraftaufbaues bis zum unteren Totpunkt annähernd den gleichen Weg-Zeit-Verlauf wie der Pressenstößel 2 in diesem Kurbelwinkelbereich hat.
Während des Ziehvorganges wird der Druck in den Arbeitszylinder 14 über den Regelkreis entsprechend dem Weg-Zeit-Verlauf und der Werkstückbedingungen geregelt. Im unteren Totpunkt werden die Arbeitszylinder 14 drucklos geschaltet und das Kissenaggregat übernimmt die Aufwärtsbewegung der Druckbolzenplatte 17. Diese erfolgt in den bekannten Funktionen "ungesteuert" und "Halt in Tiefstlage".
Bei der Funktion "ungesteuert" für den Rücklauf in die Ausgangsposition folgt die Druckbolzenplatte 17 dem Pressenstößel 2 nach Durchlaufen des unteren Totpunktes ebenfalls nach dessen Weg-Zeit-Verlauf. Ausgeführt wird die Bewegung durch das Kissenaggregat 23. 50-60 mm vor Erreichen der oberen Arbeitslage beginnt die Dämpfungsphase in der bekannten Art. Während der Aufwärtsbewegung der Druckbolzenplatte 17 befinden sich die Arbeitszylinder 14 durch die Stellung des Getriebes noch in ihrer Tiefstlage. Die sich durch das Kisssenaggregat 23 aufwärts bewegenden Arbeitskolben 15 saugen Öl aus dem Druckerzeuger 11 an.
Danach erfolgt das Anheben der Arbeitszylinder 14 durch das Getriebe in eine Mittelstellung, wobei das zuvor angesaugte Öl wieder in den Druckerzeuger 11 zurückgedrückt wird. Anschließend befindet sich die Druckbolzenplatte 17 wieder in ihrer Ausgangsstellung nach Fig. 1.
Bei der Funktion "Halt in Tiefstlage" verharrt die Druckbolzenplatte 17 nach Durchlaufen des Pressenstößels 2 durch den unteren Totpunkt in ihrer Tiefstlage. Bei Bedarf erfolgt in dieser Phase in bekannter Art der Rückzug. Während die Druckbolzenplatte 17 durch das Kissenaggregat 23 in ihrer Tiefstlage gehalten wird, erfolgt durch das Getriebe das Anheben der Arbeitszylinder 14. Dabei sind die Ventile in den Steuerblöcken 16 so geschaltet, daß ein druckloser Ölumlauf erfolgen kann. Nach dem Entsperren wird die Druckbolzenplatte 17 durch das Kissenaggregat 23 nach oben bewegt. Die Dämpfungsphase erfolgt ebenfalls 50-60 mm vor der oberen Arbeitslage der Druckbolzenpaltte 17. Während dieses Vorganges wird Öl wieder in die Arbeitszylinder 14 angesaugt, bis der Arbeitskolben 15 seine annähernde Mittelstellung erreicht hat. Danach befindet sich die Druckbolzenplatte 17 wieder in ihrer Ausgangslage.

### 2. Ausführungsbeispiel

Der Unterschied im Aufbau zum 1. Ausführungsbeispiel besteht in folgendem:
Die Arbeitskolben 15 jedes Arbeitszylinders 14 sind beidseitig mit Druck beaufschlagbar. Demzufolge stehen beide Zylinderräume des Arbeitszylinders 14 mit dem Regelkreis in Wirkverbindung.
Das Kissenaggregat 23 aus dem 1. Ausführungsbeispiel wird dadurch ersetzt und die Aufwärtsbewegung der Druckbolzenplatte 17 wird von dem Arbeitskolben 15 realisiert. Der Weg-Meßwertaufnehmer 20 ist mit einem Geber 42 verbunden, der an der Druckbolzenplatte 17 angeordnet ist.
Bei der Abwärtsbewegung der Druckbolzenplatte 17 ist die Wirkungsweise des Blechhalters identisch mit der vorgenannten Lösung. Der Druckaufbau während der Vorbeschleunigung erfolgt dabei gleichzeitig in den oberen und unteren Zylinderräumen der Arbeitszylinder 14 entsprechend den Sollwerten.
Die Aufwärtsbewegung der Druckbolzenplatte 17 erfolgt ebenfalls nach den 2 bekannten Funktionen.
Bei der Funktion "ungesteuert" folgt die Druckbolzenplatte 17 dem Pressenstößel 2 nach Durchlaufen des unteren Totpunktes ebenfalls nach dessen Weg-Zeit-Verlauf.

Angetrieben wird die Druckbolzenplatte 17 dabei durch einfließendes Drucköl in den unteren Zylinderraum des Arbeitszylinders 14 und das dadurch bedingte Hochlaufen des Arbeitskolbens 15.
Während der Dämpfungsphase vor Erreichen der Ausgangsstellung der Druckbolzenplatte 17 wird dieselbe durch beidseitige, jedoch unterschiedliche Druckbeaufschlagung des Arbeitskolbens 15 gesteuert abgebremst. Nachfolgend bewegen sich die Arbeitszylinder 14 durch die Aufwärtsbewegung des Druckpunktes 28 vom Getriebe in ihre obere Lage. Dabei erfolgt eine Relativbewegung des Arbeitskolbens 15 zum Arbeitszylinder 14. Die beiden Zylinderräume des Arbeitszylinders 14 werden dabei derart mit Druck beaufschlagt, daß die Druckbolzenplatte 17 in ihrer oberen Lage gehalten wird.
Bei der Funktion "Halt in Tiefstlage" verharrt die Druckbolzenplatte 17 nach Durchlaufen des Pressenstößels 2 durch den unteren Totpunkt in ihrer Tiefstlage. Bei Bedarf erfolgt in dieser Phase der Rückzug. Während die Druckbolzenplatte 17 in ihrer Tiefstlage gehalten wird, erfolgt das Anheben der Arbeitszylinder 14. Dabei sind die Ventile in den Steuerblöcken 16 so geschaltet, daß ein druckloser Ölumlauf erfolgen kann, und eine Relativbewegung zwischen Arbeitszylinder 14 und Arbeitskolben 15 erfolgt. Nach dem Entsperren wird die Druckbolzenplatte 17 aktiv durch das Drucköl unterhalb des Arbeitskolbens 15 nach oben bewegt. Während der Dämpfungsphase wird das bewegte System durch beidseitige, jedoch unterschiedliche Druckbeaufschlagung des Arbeitskolbens 15 gesteuert abgebremst.
Zur Kompensierung der Stößelverstellung und der relativen Lage des Werkstückes zum Tisch, wird der Hub innerhalb der Arbeitszylinder 14 genutzt.

## Patentansprüche

1. Blechhalter in Kombination mit einer einfachwirkenden Presse, insbesondere mit einer mechanischen Presse und Transferpresse, bei dem Arbeitszylinder (14) mit beidseitigen Kolbenstangen (12) im Pressentisch (18) angeordnet sind, die sich während des Ziehprozesses gegeneinander abstützen, wobei eine Seite der Kolbenstangen (12) über Übertragungsglieder (8, 9, 17) mit dem Blechhalterrahmen (6) verbunden ist, an dem unterhalb gleichzeitig ein Kissenaggregat (23) für die Erzeugung der Ziehkissenaufwärtsbewegung und der Auswerfkraft angeordnet ist,
dadurch gekennzeichnet,
daß die jeweils andere Kolbenstange (12) der Arbeitszylinder (14) mit einem Getriebe zur Umwandlung von rotatorischer in translatorische Bewegung verbunden ist,
das Getriebe eingangsseitig mit der Antriebswelle (27) des Pressenantriebes (1) in Wirkverbindung steht und der Arbeitskolben (15) jedes Arbeitszylinders (14) getriebeseitig druckbeaufschlagbar ist.

2. Blechhalter in Kombination mit einer einfachwirkenden Presse, insbesondere mit einer mechanischen Presse und Transferpresse, bei dem Arbeitszylinder (14) mit beidseitigen Kolbenstangen (12) im Pressentisch (18) angeordnet sind, die sich während des Ziehprozesses gegeneinander abstützen, wobei eine Seite der Kolbenstangen (12) über Übertragungsglieder (8, 9, 17) mit dem Blechhalterrahmen (6) verbunden ist,
dadurch gekennzeichnet,
daß die jeweils andere Kolbenstange (12) der Arbeitszylinder (14) mit einem Getriebe zur Umwandlung von rotatorischer in translatorische Bewegung verbunden ist,
das Getriebe eingangsseitig mit der Antriebswelle (27) des Pressenantriebes (1) in Wirkverbindung steht und der Arbeitskolben (15) jedes Arbeitszylinders (14) zweiseitig druckbeaufschlagbar ist.

3. Blechhalter in Kombination mit einer einfachwirkenden Presse nach den Ansprüchen 1 und 2,
dadurch gekennzeichnet,
daß die Wirkverbindung zwischen der Antriebswelle (27) des Pressenantriebes (1) und dem Getriebe durch ein Koppelgetriebe (22), wie Kegelrad- oder Zahnriemengetriebe, herstellbar ist.

4. Blechhalter in Kombination mit einer einfachwirkenden Presse nach den Ansprüchen 1 bis 3,
dadurch gekennzeichnet,
daß das Getriebe so gestaltet ist, daß an der Antriebswelle (30) eine Kurbel (31) angeordnet ist, deren anderes Ende über eine Koppelstange (32) mit einem im Drehpunkt (33) gelagerten Schwinghebel (34) in Wirkverbindung steht und das freie Ende des Schwinghebels (34) über eine Lasche (35) mit einem Hebelarm (36a) eines in einem Drehpunkt (29) gelagerten Winkelhebels (36) verbunden ist, wobei der andere Hebelarm (36b) über eine Lasche (37) mit dem freien Ende eines zweiten auf der Antriebswelle (30) drehbar gelagerten Schwinghebels (38) verbunden ist und im mittleren Bereich des zweiten Schwinghebels (38) eine Pleuelstange (39) angeordnet ist, die mit ihrem anderen Ende an den Druckpunkt (28) angelenkt ist.

5. Blechhalter in Kombination mit einer einfachwirkenden Presse nach den Ansprüchen 1 bis 3,
dadurch gekennzeichnet,
daß die Kolbenstange (12) der Arbeitszylinder (14) über eine geführte Platte (26) mit dem Druckpunkt (28) des Getriebes verbunden ist.

6. Blechhalter in Kombination mit einer einfachwirkenden Presse nach den Ansprüchen 1 bis 3,
dadurch gekennzeichnet,
daß die Kolbenstange (12) jedes Arbeitszylinders (14) direkt mit einem Druckpunkt (28) des Getriebes verbunden ist.

7. Blechhalter in Kombination mit einer einfachwirkenden Presse nach den Ansprüchen 1 bis 3,
dadurch gekennzeichnet,
daß dem Getriebe zur Untersetzung und/oder entsprechend der Anzahl der Arbeitszylinder (14) des Blechhalters Getrieberäder vorschaltbar sind.

## Claims

1. Blank-holder in combination with a single-acting press, in particular a mechanical press and transfer press, in which working cylinders (14) with piston rods (12) on both sides are disposed in the press table (18) and are supported against one another during the drawing process, while one side of the piston rods (12) is connected, via transmission members (8, 9, 17), to the blank-holder frame (6) on which there is simultaneously disposed, underneath, a cushion unit (23) for generating the upward movement of the drawing cushion and the ejecting force,
characterised in that
the other piston rod (12), in each case, of the working cylinder (14) is connected to a gear unit for converting rotatory movement into translatory movement,
the gear unit is in operative connection, on the input side, with the drive shaft (27) of the press drive (1), and the working piston (15) of each working cylinder (14) can be acted upon by pressure on the gear unit side.

2. Blank-holder in combination with a single-acting press, in particular a mechanical press and transfer press, in which working cylinders (14) with piston rods (12) on both sides are disposed in the press table (18) and are supported against one another during the drawing process, while one side of the piston rods (12) is connected, via transmission members (8, 9, 17), to the blank-holder frame (6),
characterised in that
the other piston rod (12), in each case, of the working cylinder (14) is connected to a gear unit for converting rotatory movement into translatory movement,
the gear unit is in operative connection, on the input side, with the drive shaft (27) of the press drive (1), and the working piston (15) of each working cylinder (14) can be acted upon by pressure on two sides.

3. Blank-holder in combination with a single-acting press in accordance with claims 1 and 2,
characterised in that
the operative connection between the drive shaft (27) of the press drive (1) and the gear unit can be produced by a coupling gear unit (22), such as a bevel-wheel or toothed belt gear unit.

4. Blank-holder in combination with a single-acting press in accordance with claims 1 to 3,
characterised in that
the gear unit is so designed that there is disposed on the drive shaft (30) a crank (31), the other end of which is in operative connection, via a coupling rod (32), with a rocking lever (34) mounted at the point of rotation (33), and the free end of the rocking lever (34) is connected, via a strap (35), to one lever arm (36a) of an angle lever (36) mounted at a point of rotation (29), while the other lever arm (36b) is connected, via a strap (37) to the free end of a second rocking lever (38) rotatably mounted on the drive shaft (30), and there is disposed, in the central region of the second rocking lever (38), a connecting rod (39) which is articulated onto the pressure point (28) with its other end.

5. Blank-holder in combination with a single-acting press in accordance with claims 1 to 3,
characterised in that
the piston rod (12) of the working cylinders (14) is connected, via a guided plate (26), to the pressure point (28) of the gear unit.

6. Blank-holder in combination with a single-acting press in accordance with claims 1 to 3,
characterised in that
the piston rod (12) of each working cylinder (14) is directly connected to a pressure point (28) of the gear unit.

7. Blank-holder in combination with a single-acting press in accordance with claims 1 to 3,
characterised in that
gear wheels can be interposed before the gear unit for reduction purposes and/or in accordance with the number of working cylinders (14) of the blank-holder.

## Revendications

1. Serre-flan en combinaison avec une presse à simple effet, en particulier avec une presse mécanique et une presse transfert, dans lequel des vérins (14) possédant des tiges de piston (12) bilatérales sont agencées dans la table (18) de la presse, vérins qui prennent appui l'un sur l'autre pendant l'opération d'emboutissage, un côté des tiges de piston (12) étant relié, par des éléments de transmission (8, 9, 17) au cadre (6) du serre-flan, auquel est agencé, au-dessous, simultanément, un groupe amortisseur (23) destinés à la production de mouvement d'élévation du coussin d'emboutissage et pour la production de la force d'éjection,
caractérisé
en ce que l'autre tige de piston (12) des vérins (14) est reliée à un mécanisme servant à la transformation d'un mouvement de rotation en un mouvement de translation,
le mécanisme est en liaison fonctionnelle, côté entrée, avec l'arbre d'entraînement (27) de l'entraînement (1) de la presse et le piston de travail (15) de chaque vérin (14) peut être chargé par une pression sur le côté mécanisme.

2. Serre-flan en combinaison avec une presse à simple effet, en particulier avec une presse mécanique et une presse transfert, dans lequel des vérins (14) possédant des tiges de piston (12) bilatérales sont agencées dans la table (18) de la presse, vérins qui prennent appui l'un sur l'autre pendant l'opération d'emboutissage, un côté des tiges de piston (12) étant relié, par des éléments de transmission (8, 9, 17) au cadre (6) du serre-flan,
caractérisé
en ce que l'autre tige de piston (12) des vérins (14) est reliée à un mécanisme servant à la transformation d'un mouvement de rotation en un mouvement de translation,
le mécanisme est en liaison fonctionnelle, côté entrée, avec l'arbre d'entraînement (27) de l'entraînement (1) de la presse et le piston de travail (15) de chaque vérin (14) peut être chargé par une pression sur les deux côtés.

3. Serre-flan en combinaison avec une presse à simple effet selon les revendications 1 et 2,
caractérisé
en ce que la liaison fonctionnelle entre l'arbre d'entraînement (27) de l'entraînement (1) de la presse et le mécanisme peut être réalisé par un mécanisme de transmission (22) tel qu'un mécanisme à roues dentées ou à courroie crantée.

4. Serre-flan en combinaison avec une presse à simple effet selon les revendications 1 et 3,
caractérisé
en ce que le mécanisme est constitué de telle manière que, sur l'arbre d'entraînement (30) soit agencée une manivelle (31) dont l'autre extrémité est en liaison fonctionnelle, par l'intermédiaire d'une bielle (32), avec un levier oscillant (34) monté rotatif sur un point de rotation (33), et l'extrémité libre du levier oscillant (34) est reliée par l'intermédiaire d'une biellette (35) à un bras de levier (36a) appartenant à un levier coudé (36) monté rotatif sur un point de rotation (29), l'autre bras de levier (36b) étant relié, par l'intermédiaire d'une biellette (37), à l'extrémité libre d'un-deuxième levier oscillant (38) monté rotatif sur l'arbre d'entraînement (30) et, dans la région centrale du deuxième levier oscillant (38) est agencée une bielle (39) qui est articulée sur le point de pression (28) par son autre extrémité.

5. Serre-flan en combinaison avec une presse à simple effet selon les revendication 1 à 3,
caractérisé
en ce que la tige de piston (12) des vérins (14) est reliée au point de pression (28) du mécanisme par l'intermédiaire d'une plaque guidée (26).

6. Serre-flan en combinaison avec une presse à simple effet selon les revendications 1 à 3,
caractérisé
en ce que la tige de piston (12) de chaque vérin (14) est reliée directement à un point de pression (28) du mécanisme.

7. Serre-flan en combinaison avec une presse à simple effet selon les revendications 1 à 3,
caractérisé
en ce que des roues de mécanismes peuvent être agencées en amont du mécanisme pour la réduction et/ou en fonction du nombre des vérins (14) du serre-flan.
